# EUROPÄISCHE PATENTSCHRIFT

(11) **EP 0 314 958 B1**
(45) Veröffentlichungstag und Bekanntmachung des Hinweises auf die Patenterteilung: **27.12.1990**
(21) Anmeldenummer: 88117070.8
(22) Anmeldetag: 14.10.1988
(51) Int. Cl.: B65D 90/24, B65G 1/02

(54) **Vorrichtung zur Lagerung und/oder zum Transport von umweltgefährdenden Flüssigkeiten**
Device for the storage and/or transport of liquids polluting the environment
Dispositif d'emmagasinage et/ou de transport des liquides polluant l'environnement

(30) Priorität: 06.11.1987 DE 8714823 U
(43) Veröffentlichungstag der Anmeldung: 10.05.1989
(73) Patentinhaber: HOFFMANN INDUSTRIEBAU GMBH, D-32773 Lage (DE)
(72) Erfinder: Becher, Dietmar, D-4937 Lage/Lippe (DE)
(74) Vertreter: TER MEER STEINMEISTER & PARTNER GbR

(56) Entgegenhaltungen:
- CH-A- 543 430
- DE-U- 8 622 993
- DE-U- 8 632 864

## Beschreibung

Die Erfindung betrifft eine Vorrichtung zur Lagerung und/oder zum Transport von umweltgefährdenden Flüssigkeiten, gemäß dem Oberbegriff des Anspruchs 1.

Derartige Vorrichtungen sind beispielsweise als Palettenregallager, als Lagercontainer oder auch als einzeln stehende Paletten ausgebildet, auf denen Flüssigkeitsbehälter wie Fässer oder dergleichen abgestellt werden können. Aus der Praxis ist eine palettenartige Auffangwanne bekannt, die durch einen die Stellfläche für die Flüssigkeitsbehälter bildenden Gitterrost abgedeckt ist und in der im Fall eines Lecks in einem der Flüssigkeitsbehalter die auslaufende Flüssigkeit zurückgehalten wird. Die Auffangwanne ist mit Füßen versehen, die es gestatten, die Wanne nach Art einer Palette mit einem Gabelstapler zu unterfahren.

In der Druckschrift DE-U-8 632 864 wird ein Lagercontainer mit den Abmessungen eines üblichen Frachtcontainers beschrieben, der eine in den Boden integrierte Auffangwanne zum Auffangen von Leckflüssigkeit aufweist. Die geschlossenen Stirnseitenwände des Containers sind flüssigkeitsdicht mit der Auffangwanne verbunden und bestehen aus relativ stabilem Stahlblech, so daß sie die eingelagerten Flüssigkeitsbehälter nicht nur gegen Witterungseinflüsse, sondern auch gegen mechanische Beschädigung schützen können. An der Vorderseite ist der Container jedoch offen, damit die Flüssigkeitsbehälter wie bei einem Regal ein- und ausgelagert werden können.

Die herkömmlichen Auffangwannen und Container mit integrierter Auffangwanne gestatten es zwar, die aus einem Leck im Boden eines Flüssigkeitsbehälters auslaufende Flussigkeit und auch die an den Wänden der Flüssigkeitsbehälter herablaufende Flüssigkeit aufzufangen, doch besteht nach wie vor die Gefahr, daß bei einer Beschädigung der Seitenwände der Flüssigkeitsbehälter die Leckflüssigkeit in einem relativ kräftigen Strahl austritt und über den Rand der Auffangwanne hinausspritzt, so daß der Boden des Lagergebäudes verunreinigt und/oder die Leckflüssigkeit in die Kanalisation oder in das Grundwasser gelangt.

In der Druckschrift DE-U 8 622 993 wird ein Behälter beschrieben, der als geschweißte Stahlkonstruktion auf einer Auffangwanne aufbaut. Die Wände des Behälters werden durch Stahlrahmen gebildet, in die jeweils eine relativ dünne Verkleidungsplatte eingesetzt ist. Die Stahlkonstruktion ist an drei Seiten mit der Auffangwanne verschweißt und ermöglicht es, durch Anbringen von Klappen oder Türen einen allseits geschlossenen Behälter zu schaffen der sich zur Lagerung und zum Transport im Freien eignet. Eine weitere Funktion der Stahlkonstruktion besteht darin, eine Stapelung mehrerer Behälter zu ermöglichen.

Die relativ dünnen Wandverkleidungsen können jedoch beispielsweise von der Gabel eines anfahrenden Gabelstaplers relativ leicht durchstoßen werden und bieten somit keinen ausreichenden Schutz gegen Beschädigung der eingelagerten Fässer. Da zudem auch kein flüssigkeitsdichter Anschluß der Wandverkleidungen an die Auffangwanne gewährleistet ist und die Wandverkleidung sich bei einem Aufprall leicht aus dem Stahlrahmen lösen kann, besteht die Gefahr, daß die aus den Fässern herausspritzende Flüssigkeit in die Umgebung gelangt.

Der Erfindung liegt daher die Aufgabe zugrunde, eine Lagervorrichtung zu schaffen, durch die zuverlässig verhindert wird, daß in der Vorrichtung gelagerte oder transportierte Flüssigkeitsbehälter beschädigt werden und herausspritzende Leckflüssigkeit unkontrolliert in die Umwelt gelangt.

Diese Aufgabe wird erfindungsgemäß gelöst durch eine Vorrichtung in der Form einer palettenartigen Auffangwanne mit den in Patentanspruch 1 angegebenen Merkmalen. Vorteilhafte Weiterbildungen der Erfindung ergeben sich aus den Unteransprüchen. Anspruch 7 betrifft eine Lagervorrichtung, in der palettenartige Auffangwannen gemäß Anspruch 1 mit einem Regalcontainer kombiniert sind.

Im folgenden werden bevorzugte Ausführungsbeispiele der Erfindung anhand der Zeichnungen näher erläutert.

Es zeigen:
Fig. 1 eine perspektivische Ansicht einer Auffangwanne für die Lagerung von Flüssigkeitsbehältern;
Fig. 2 eine Seitenansicht einer Auffangwanne gemäß einem anderen Ausführungsbeispiel der Erfindung; und
Fig. 3 eine perspektivische Ansicht eines Lagercontainers mit Auffangwannen.

In Figur 1 ist eine palettenartige Auffangwanne 10 gezeigt, die mit Füßen 12 versehen und durch einen Gitterrost 14 abgedeckt ist. An einer Seite der Auffangwanne 10 ist ein senkrecht aufragender Schutzschild 16 aus Blech angebracht, der an seinem unteren Rand flüssigkeitsdicht mit der Wand der Auffangwanne 10 verschweißt ist. Der Schutzschild 16 weist Seitenwände 18 auf, die ein Stück um die Ecken der Auffangwanne herumgezogen sind. Durch eine schräg nach außen abfallende obere Wand 20 des Schutzschilds wird Regenwasser nach außen abgeleitet. An den Seitenwänden 18 des Schutzschilds ist ein Halter 22 für Flüssigkeitsbehälter, beispielsweise für Fässer angebracht. Im gezeigten Beispiel wird der Halter 22 durch einen Gurt gebildet, der mit Hilfe einer Schnalle 24 um das Faß spannbar ist.

Zur Lagerung von Flüssigkeitsbehältern können ein oder mehrere der in Figur 1 gezeigten Auffangwannen 10 in einer Lagerhalle oder dergleichen aufgestellt werden. Die Auffangwannen werden vorzugsweise dicht nebeneinandergetellt und derart orientiert, daß ihre Schutzschilde 16 dem Verkehrsweg des Lagers zugewandt sind. Durch die Schutzschilde werden dann die eingelagerten Flüssigkeitsbehälter gegen Beschädigung durch auf dem Verkehrsweg fahrende Gabelstapler oder dergleichen geschützt. Wenn dennoch ein Leck in einem der Flüssigkeitsbehälter auf der dem Verkehrsweg zugewandten Seite auftritt, so wird die herausspritzende Leckflüssigkeit durch den Schutzschild 16 aufgefangen und in die Auffangwanne geleitet. An den übrigen, nicht durch Schutzschilde gesicherten Rändern der Auffangwanne wird ein Austritt von Leckflüssigkeit beispielsweise dadurch verhindert, daß die Auffangwannen dicht an dicht nebeneinandergestellt sind und daß die Fugen zwischen den Auffangwannen durch in umgekehrter Stellung auf die Wannenränder aufgelegte U-Schienen abgedichtet sind. An den Ecken einer in solcher Weise gebildeten Lagerfläche können auch Auffangwannen vorgesehen sein, die an zwei aneinandergrenzenden Rändern mit einem Schutzschild versehen sind.

Auffangwannen dieser Art können nicht nur für ein ebenerdiges Lager eingesetzt werden, sondern können auch die Bodenfläche einer aufgeständerten Lagerbühne bilden.

Darüber hinaus eignen sich die Auffangwannen auch zum Transport von Fässern oder dergleichen auf Lastkraftwagen. In diesem Fall werden die Auffangwannen mit nach außen weisenden Schutzschilden auf die Ladefläche aufgestellt.

Durch den Halter 22 wird ein Umstürzen der eingelagerten oder transportierten Fässer verhindert, so daß die Sicherheit weiter erhöht wird.

Die Füße 12 gestatten es, die Auffangwanne nach Art einer Palette mit Hilfe eines Gabelstaplers zu unterfahren.

Figur 2 zeigt eine abgewandelte Ausführungsform der Auffangwanne, bei der die Füße als rechtwinklig zur Ebene des Schutzschilds 16 verlaufende bügelförmige und an den Ecken abgerundete Kufen 26 ausgebildet sind. Die Kufen bieten ebenfalls die Möglichkeit, die Auffangwanne 10 von allen Seiten her mit einem Gabelstapler zu unterfahren, und haben den weiteren Vorteil, daß die Auffangwannen 10 auch auf einem Rollgang transportiert werden können.

Der Schutzschild 16 ist gemäß Figur 2 an seinem unteren Rand mit einem schräg nach außen abfallenden Abweiser 28 versehen, der verhindert, daß das an der Außenfläche des Schutzschildes 16 herablaufende Regenwasser in den Bereich unter der Auffangwanne 10 gelangt.

Figur 3 zeigt ein Flüssigkeitslager, das durch einen längsseitig offenen Regalcontainer 30 mit einer fachwerkartigen Stahlrahmenkonstruktion 32 gebildet wird. Eine obere Lagerebene 34 wird durch in die Rahmenkonstruktion eingehängte Auffangwannen gebildet. Die untere Lagerebene wird dagegen durch Auffangwannen 10 der in Figur 1 oder 2 gezeigten Art gebildet, die schubladenartig in die unteren Fächer des Regalcontainers eingeschoben sind. Die Abmessungen der Schutzschilde 16 sind so an die Rahmenkonstruktion 32 angepaßt, daß durch die Schutzschilde der nebeneinandergestellten Auffangwannen die unteren Fächer des Regalcontainers 30 vollständig abgeschlossen werden. Die Einschubtiefe der Auffangwannen 10 ist durch geeignete Anschläge derart begrenzt, daß die Schutzschilde 16 bündig mit der Frontseite des Regalcontainers abschließen und daß das an den Schutzschilden herunterlaufende Regenwasser durch die Abweiser 28 nach außen abgeleitet wird und nicht in den Bodenraum des Containers unterhalb der Auffangwannen 10 gelangt.

Die Tiefe der Auffangwannen entspricht etwa der halben Tiefe des Regalcontainers 32, so daß die untere Lagerebene des Containers vollständig abgeschlossen ist, wenn die Auffangwannen 10 von entgegengesetzten Seiten her eingeschoben sind.

Vorzugsweise wird durch geeignete Einschubsperren verhindert, daß die Auffangwannen 10 verkehrt herum, also mit nach innen weisendem Schutzschild 16 in den Container eingeschoben werden. Die Einschubsperre wird vorzugsweise durch von dem Schutzschild 16 aufragende Sperrstäbe 36 gebildet, die am oberen Rand des Container-Faches anschlagen.

In einer abgewandelten Ausführungsform wird die Einschubsperre durch eine in Längsrichtung in dem Regalcontainer 32 verlaufende schablonenartige Leiste 38 (Fig. 1) gebildet, die mit Taschen 40 zur Aufnahme der Füße 12 der Auffangwanne gemäß Figur 1 versehen ist. Wie in Figur 1 zu erkennen ist, ist der Abstand der Füße 12 am vorderen, mit dem Schutzschild 16 verstehenen Rand der Auffangwanne von dem Abstand der Füße am gegenüberliegenden Rand verschieden, so daß sich die Auffangwanne nur in der richtigen Stellung, mit nach außen weisendem Schutzschild vollständig in den Regalcontainer einschieben läßt.

Der Schutzschild 16 ist vorzugsweise als selbsttragende Konstruktion aus einem hinreichend steifen Blech, beispielsweise einem Stahlblech mit einer Dicke von 3 oder 5 mm ausgebildet.

## Patentansprüche

1. Vorrichtung zur Lagerung und/oder zum Transport von umweltgefährdenden Flüssigkeiten, in der Form einer durch einen Gitterrost (14) zum Abstellen von Flüssigkeitsbehältern abgedeckten palettenartigen Auffangwanne (10) für Leckflüssigkeit, dadurch gekennzeichnet, daß die Auffangwanne an genau einer Seite mit einem flüssigkeitsdicht an die Wand der Auffangwanne anschließenden und von dieser aufragenden, aus Blech bestehenden Schutzschild (16) zum Schutz der eingelagerten Flüssigkeitsbehälter gegen Beschädigung durch einen Gabelstapler versehen ist und daß der Schutzschild an den Ecken der Auffangwanne abgewinkelt ist und Seitenwände (18) bildet, die an den Endabschnitten der angrenzenden Seitenwände der Auffangwanne anliegen und an ihrem von dem Hauptteil des Schutzschildes abgewandten Ende schräg zum Rand der Auffangwanne hin abfallen, so daß sie die Flüssigkeitsbehälter nicht vollständig abschirmen.

2. Vorrichtung nach Anspruch 1, dadurch gekennzeichnet, daß der Schutzschild (16) an seinem oberen Rand eine schräg nach außen in bezug auf die Auffangwanne (10) abfallende Wand (20) aufweist.

3. Vorrichtung nach einem der vorstehenden Ansprüche, dadurch gekennzeichnet, daß der Schutzschild (16) an seinem unteren Rand einen schräg nach außen in bezug auf die Auffangwanne (10) abfallenden Regenwasser-Abweiser (28) bildet.

4. Vorrichtung nach einem der vorstehenden Ansprüche, dadurch gekennzeichnet, daß an dem Schutzschild (16) ein Halter (22) für den oder die einzulagernden Flüssigkeitsbehälter befestigt ist.

5. Vorrichtung nach Anspruch 4, dadurch gekennzeichnet, daß der Halter (22) als ein Gurt oder Bügel ausgebildet ist, der mit beiden Enden an dem Schutzschild (16) befestigt und mit Hilfe einer Spannvorrichtung (24) um die Flüssigkeitsbehälter spannbar ist.

6. Vorrichtung nach einem der vorstehenden Ansprüche, dadurch gekennzeichnet, daß die Auffangwanne (10) mit als bügelförmigen Kufen (26) ausgebildeten Füßen versehen ist.

7. Vorrichtung zur Lagerung und/oder zum Transport von umweltgefährdenden Flüssigkeiten, in der Form eines Regals oder eines an den Seiten offenen, eine fachwerkartige Rahmenkonstruktion (32) aufweisenden Regalcontainers (30), dadurch gekennzeichnet, daß ein oder mehrere Auffangwannen (10) gemäß einem der Ansprüche 1 bis 6 schubladenartig in das Regal oder den Regalcontainer (30) eingeschoben sind.

8. Vorrichtung nach Anspruch 7, dadurch gekennzeichnet, daß die in den Regalcontainer (30) eingeschobenen Auffangwannen (10) mit ihren Schutzschilden (16) die Offnungen der Regalfächer des Containers verschließen.

9. Vorrichtung nach Anspruch 7 oder 8, gekennzeichnet durch eine an dem Regalcontainer (30) und/oder den Auffangwannen (10) angebrachte Einschubsperre (36), die ein Einschieben der Auffangwannen nur in der Stellung gestattet, in der der Schutzschild (16) der Auffangwanne nach außen weist

10. Vorrichtung nach Anspruch 9, dadurch gekennzeichnet, daß die Einschubsperre durch in der Ebene des Schutzschildes (16) angeordnete, über den Rand des Schutzschildes hinausragende Sperrstäbe (36) gebildet wird, die in der Einschubstellung am Rand des Regalfaches des Regalcontainers (30) anschlagen.

11. Vorrichtung nach Anspruch 9, dadurch gekennzeichnet, daß der Abstand der Füße (12) der Auffangwanne (10) an der mit dem Schutzschild (16) versehenen Seite von dem Abstand der Füße an der gegenüberliegenden Seite verschieden ist und daß die Einschubsperre durch eine quer zur Einschubrichtung in dem Regalcontainer (30) verlaufende Sperrleiste gebildet wird, die Einschuböffnungen für die Füße (12) auf der dem Schutzschild (16) entgegengesetzten Seite der Auffangwanne (10) bildet.

## Claims

1. Device for the storage and/or transport of liquids polluting the environment in the form of a pallet- like collection tank (10) for waste fluid covered by means of a grate (14) for disposing fluid containers, characterised in that the collector tank is provided on precisely one side with a sheet metal protective screen (16) which terminates the wall of the collector tank in a leak-tight manner and projects therefrom, for protecting the stored fluid containers against damage from a forklift; and in that the protective screen is bent at the corners of the collector tank and forms side walls (18) which abut against the end sections of the adjoining side walls of the collector tank and at their ends facing away from the main section of the protective screen fall away obliquely towards the edge of the collector tank such that they do not screen the fluid containers completely.

2. Device according to Claim 1 characterised in that on its upper side the protective screen (16) comprises a wall (20) falling away obliquely outwardly in relation to the collector tank (10).

3. Device according to one of the preceding Claims, characterised in that on its lower edge the protective screen (16) forms a rain water diverter (28) which falls away obliquely outwardly in relation to the collector tank (10).

4. Device according to one of the preceding Claims, characterised in that a mounting (22) for the fluid container or containers to be stored is secured on the protective screen (16).

5. Device according to Claim 4, characterised in that the mounting (22) is formed as a belt or strap, both ends of which are secured on the protective screen (16) and which can be stretched around the fluid containers by means of a tensioning device (24).

6. Device according to one of the preceding Claims, characterised in that the collector tank (10) is provided with feet in the form of stirrup-like runners (26).

7. Device for storing and/or transporting liquids polluting the environment in the form of a shelf or a shelf container (30) which is open at the sides and comprises a trussing-like frame construction (32), characterised in that one or a plurality of collector tanks (10) according to one of Claims 1 to 6 is/are inserted in the shelf or shelf container (30) in the manner of a drawer.

8. Device according to Claim 7, characterised in that the container tanks (10) inserted in the shelf container (30) close the openings in the shelf compartments of the container with their protective screens (16).

9. Device according to Claim 7 or 8, characterised by an insertion barrier (36) which is mounted on the shelf container (30) and/or the container tanks (10) and only allows the container tanks to be inserted in the position in which the collector tank protective screen (16) is facing outwards.

10. Device according to Claim 9, characterised in that the insertion barrier is formed by stop bars (36) which are disposed in the plane of the protective screen (16), project over the edge of the protective screen and bear against the edge of the shelf compartment of the shelf container (30) in the inserted position.

11. Device according to Claim 9, characterised in that the distance of the feet (12) of the collector tank (10) on the side provided with the protective screen (16) is different from the distance of the feet on the opposite side; and in that the insertion barrier is formed by a barrier strip extending transversely to the insertion direction in the shelf container (30), which forms insertion openings for the feet (12) on the side, of the collector tank (10), opposite the protective screen (16).

## Revendications

1. Dispositif d'emmagasinage et/ou de transport de liquides polluant l'environnement sous la forme d'une cuve de réception (10) de liquide de fuite conformée en palette recouverte d'une grille (14) pour déposer des réservoirs de liquide, caractérisée en ce que la cuve de réception est munie sur exactement un coté d'un bouclier (16) en tôle se raccordant, de manière étanche aux liquides, à la paroi de la cuve de réception et s'élévant verticalement à partir de celle-ci pour protéger les réservoirs de liquide emmagasinés contre l'endommagement par une gerbeuse à fourche, et que le bouclier est coudé aux coins de la cuve de réception et forme des parois latérales (18) qui sont appliquées contre les sections terminales des parois latérales contiguës de la cuve de réception et dont l'extrémité opposée à la partie principale du bouclier est inclinée vers le bas en direction du bord de la cuve de réception de sorte qu'elles ne couvrent pas entierèment les réservoirs de liquides.

2. Dispositif selon la revendica.tion 1, caracteri- sé en ce que le bouclier (16) comporte sur son bord supérieur une paroi (20) qui, par rapport à la cuve de réception (10), est inclinée en oblique vers l'extérieur.

3. Dispositif selon l'une des revendications précédentes, caractérisé en ce que le bouclier (18) forme à son bord inférieur un déflecteur d'eau de pluie (23) dirigé en oblique vers l'extérieur par rapport à la cuve de réception (10)

4. Dispositif selon l'une des revendications précédentes, caractérisé en ce que sur le bouclier (16) est montée une fixation (22) pour le ou les réservoir(s) de liquides à emagasiner.

5. Dispositif selon la revendication 4, caractérisé en ce que la fixation (22) est conformée en sangle ou en étrier dont les deux extrémités sont fixées sur le bouclier (16) et qui peut être tendu autour des reservoirs de liquides au moyen d'un dispositif de serrage (24).

6. Dispositif selon l'une des revendications précédentes, caractérisé en ce que la cuve de réception (10) est munie de pieds conformés en patins (26) en forme d'étriers.

7. Dispositif d'emmagasinage et/ou de transport de liquides polluant l'environnement sous la forme d'un rayonnage ou d'un conteneur de rayonnages (30) ouvert sur les côtés et présentant une construction en cadre (32) en treillis, caractérisé en ce qu'une ou plusieurs cuves de réception (10) selon l'une des revendications 1 à 6 sont engagées à la manière de tiroirs dans le rayonnage ou le conteneur de rayonnages (30).

8. Dispositif selon la revendication 7, caractérisé en ce que les cuves de réception (10) introduites dans le conteneur de rayonnages (30) obturent avec leurs boucliers (16) les ouvertures des rayonnages du conteneur.

9. Dispositif selon l'une des revendiactions 7 ou 8, caractérisé en ce qu'il comporte un verrouillage d'introduction (36) monté sur le conteneur de rayonnages (30) et/ou sur les cuves de réception (10) et permettant l'introduction des cuves de réception seulement dans la position dans laquelle le bouclier (16) de la cuve de réception est dirigé vers l'extérieur.

10. Dispositif selon la revendication 9, caractérisé en ce que le verrouillage d'introduction est constitué par des barres de blocage (36) disposées dans le plan du bouclier (16) et dépassant du bord dudit bouclier lesquelles butent dans la position d'introduction contre le bord du rayonnage du conteneur de rayonnages (30).

11. Dispositif selon la revendication 9, caractérisé en ce que l'écartement des pieds (12) de la cuve de réception (10) sur le côté équipé du bouclier (16) diffère de l'écartement des pieds sur le côté opposé, et que le verrouillage d'introduction est constitué par une baguette de blocage s'étendant transversalement à la direction d' introduction dans le conteneur de rayonnages (30), qui forme des ouvertures d' introduction pour les pieds (12) sur le côté de la cuve de réception (10) opposé au bouclier (16).
